# EUROPÄISCHE PATENTSCHRIFT

(11) **EP 2 661 183 B1**
(45) Veröffentlichungstag und Bekanntmachung des Hinweises auf die Patenterteilung: **02.01.2019**
(21) Anmeldenummer: 11701743.4
(22) Anmeldetag: 07.01.2011
(51) Int. Cl.: A24C 5/39, A24C 1/02

(54) **ZUFÜHREN VON GEMAHLENEM ODER GESCHNITTENEM TABAKMATERIAL ZU EINER PORTIONIERUNGSVORRICHTUNG**
FEEDING GROUND OR CUT TOBACCO MATERIAL TO A PORTIONING DEVICE
AMENÉE DE MATÉRIAU DE TABAC BROYÉ OU DÉCOUPÉ À UN DISPOSITIF DE MISE EN PORTIONS

(43) Veröffentlichungstag der Anmeldung: 13.11.2013
(73) Patentinhaber: Hauni Maschinenbau GmbH, 21033 Hamburg (DE)
(72) Erfinder: GÜNTER, Lutz, 21493 Elmenhorst (DE)
(74) Vertreter: Seemann & Partner Patentanwälte mbB
(86) Internationale Anmeldenummer: PCT/EP2011/000040
(87) Internationale Veröffentlichungsnummer: WO 2012/092937

(56) Entgegenhaltungen:
- EP-A1- 2 387 890
- WO-A1-2008/062301
- GB-A- 746 106
- US-A- 2 769 446
- US-A1- 2010 018 539
- "Hauni Highlights 2010", Tobacco Asia , Bd. Q4 2010 1. Oktober 2010 (2010-10-01), XP55008084, Gefunden im Internet: URL:http://www.tobaccoasia.net/previous-is sues/73-articles-q4-10/324-hauni-highlight s-2010.html [gefunden am 2011-09-26]

## Beschreibung

Die Erfindung betrifft ein Homogenisierungsmodul für eine Homogenisierungsvorrichtung einer Vorrichtung der Tabak verarbeitenden Industrie zum Zuführen von gemahlenem oder geschnittenem Tabakmaterial mit einem Feuchtigkeitsgehalt von wenigstens 35% zu einer Portionierungsvorrichtung. Die Erfindung betrifft weiter eine entsprechende Homogenisierungsvorrichtung, eine entsprechende Vorrichtung der Tabak verarbeitenden Industrie, ein Verfahren zum Zuführen von gemahlenem oder geschnittenem Tabakmaterial mit einem Feuchtigkeitsgehalt von wenigstens 35% zu einer Portionierungsvorrichtung sowie eine Verwendung.

Eine Maschine zur Homogenisierung von feuchtem Tabak (Snus) ist aus US-A-2010/0018539 bekannt.

Die Erfindung betrifft somit das Gebiet der Verarbeitung und Portionierung von gemahlenem oder geschnittenem Tabakmaterial mit einem hohen Feuchtigkeitsgehalt. Als Tabakmaterial kommen gemahlener oder geschnittener Tabak sowie ggf. Zusätze infrage. Die Schnittlänge ist dabei so kurz, dass das geschnittene feuchte Tabakmaterial eine vergleichbare Konsistenz hat wie gemahlenes feuchtes Tabakmaterial. Ein solches feuchtes gemahlenes oder geschnittenes Tabakmaterial wird unter anderem als sogenannter SNUS-Tabak bzw. rauchloser Tabak angeboten und wird oral, d.h. in der Mundhöhle, verwendet. SNUS-Tabak hat eine Feuchtigkeit von etwa 35% bis 50% oder mehr und ist eine feinkörnige, klumpige Substanz, die in der Konsistenz feuchtem Kaffeesatz ähnlich ist.

Zum Konsumieren ist SNUS-Tabak in einigen Fällen mit Geschmacksstoffen versetzt, beispielsweise Menthol, Salmiak oder anderen Geschmacksstoffen, und wird in Portionen von 0,5 bis 2 g in sogenannte SNUS-Beutel verpackt. Hierbei handelt es sich um ein poröses Papier, die sogenannte "Pouch", die rundum versiegelt ist, aber wasserdurchlässig ist und die Inhaltsstoffe der "Pouch" in den Mundbereich und die Schleimhäute des Mundes abgibt. Die häufigste Portionsgröße ist ca. 1 g pro Portion. Nach dem Konsumieren der "Pouch" wird dieser aus dem Mund entnommen und entsorgt.

Vorrichtungen zum Portionieren und Einfüllen von homogenisiertem feuchtem gemahlenem oder geschnittenem Tabakmaterial in Portionsbeutel sind bekannt. Eine entsprechende Vorrichtung wird beispielsweise unter der Bezeichnung TS 1000 von der Firma MediSeal GmbH vertrieben. Darin wird das Tabakmaterial in eine Vordosierkammer gefüllt und anschließend in einen offenen Portionsbeutel gefüllt, der anschließend versiegelt wird.

Da ein gemahlenes oder, insbesondere kurz, geschnittenes Tabakmaterial mit einem Feuchtigkeitsgehalt von 35% oder mehr als feinkörniges Schüttgut sehr klumpig ist, ist es schwierig zu verarbeiten. Aus dem Stand der Technik ist es daher bekannt, das Tabakmaterial mit einer niedrigeren Feuchtigkeit, bei der es nicht klumpt, zu verarbeiten und in diesem Zustand in die Portionsbeutel bzw. "Pouches" zu füllen. In einem anschließenden Verarbeitungsschritt werden die Portionsbeutel dann befeuchtet, um das Tabakmaterial auf die gewünschte Feuchtigkeit zu bringen. Da bei dieser Nassbehandlung Inhaltsstoffe aus dem Tabakmaterial ausgewaschen werden, dringen diese in das ebenfalls nasse poröse Papier dieser Portionsbeutel ein und verfärben diese ungleichmäßig. Um dies zu kaschieren, wird in einigen Fällen ein schwarzes oder dunkles Papier verwendet, bei dem die entsprechende Verfärbung weniger sichtbar ist.

In alternativen bekannten Verfahren wird das gemahlene oder geschnittene Tabakmaterial im feuchten Zustand verarbeitet. Dazu wird das Schüttgut gesiebt. Das Sieben eines gemahlenen Tabakmaterials mit einem Feuchtigkeitsgehalt von 35% oder mehr ist allerdings mit einem Aufbau von Brücken aus verklumptem Material im Sieb verbunden, so dass die Siebe und weitere Komponenten der entsprechenden Verarbeitungsvorrichtungen regelmäßig gründlich gereinigt werden müssen.

Bei der Verarbeitung von feuchtem feinkörnigen Schüttgut, das zur Verklumpung neigt, ist eine Homogenisierung, wie sie durch das Sieben erreicht wird, sehr wichtig, da nur so sicherzustellen ist, dass eine reproduzierbar gleichbleibende Menge an Tabakmaterial in jedem Portionsbeutel enthalten ist. Die Anforderungen an die Konstanz des Portionsbeutelinhalts liegen bei ca. 5%, was bedeutet, dass bei einem Portionsbeutel mit einem Inhalt von ca. 1 g die Genauigkeit des Füllinhalts bei ca. 0,05 g liegt. Leichte Verklumpungen im feuchten gemahlenen oder geschnittenen Tabakmaterial sind dazu geeignet, diese Toleranzen beim Portionieren zu überschreiten, so dass es zu einem unerwünschten Ausschuss bei den Portionsbeuteln wegen Gewichtsüberschreitung oder Gewichtsunterschreitung kommt.

Eine gattungsgemäße Vorrichtung der Anmelderin ist aus der Patentanmeldung DE 10 2010 029 243.5 bekannt. Die Vorrichtung umfasst eine Zufördervorrichtung, eine Homogenisierungsvorrichtung und eine Portionierungsvorrichtung, wobei die Homogenisierungsvorrichtung eine Kombination aus einer Nadelwalze und einer Schlägerwalze aufweist. Die Nadelwalze ist stromabwärts der Zufördervorrichtung angeordnet und empfängt Tabakmaterial von der Zufördervorrichtung. Die Schlägerwalze ist ausgebildet, Tabakmaterial aus der Nadelwalze in Richtung auf die Portionierungsvorrichtung auszuschlagen. Mittels dieser Homogenisierungsvorrichtung wird homogenisiertes Tabakmaterial in eine Mehrzahl von parallel betriebenen und nebeneinander positionierten Portionierungsvorrichtungen eingefüllt. Es wird somit eine Kombination aus Nadelwalze und Schlägerwalze zur Homogenisierung von feuchtem und klumpigem gemahlenem oder geschnittenem Tabakmaterial verwendet. Mittels der Zufördervorrichtung wird das feuchte gemahlene oder geschnittene Tabakmaterial aus einer vorgeschalteten Einheit oder aus einem Reservoir entnommen oder angenommen und zur Homogenisierungsvorrichtung zugefördert. Dabei hat das feuchte gemahlene oder geschnittene Tabakmaterial seine klumpige, an feuchten Kaffeesatz erinnernde Konsistenz.

In der Homogenisierungsvorrichtung empfängt die Nadelwalze das Tabakmaterial. Dabei wird der Zwischenraum zwischen den Nadeln auf der Oberfläche der Nadelwalze mit dem Material gefüllt, bis zur Höhe der Nadeln der Nadelwalze. Dadurch ist ein kontrollierter Volumenstrom des gemahlenen Tabakmaterials möglich. An dieser Stelle hat das Tabakmaterial ebenfalls noch seine klumpige Konsistenz und wird durch die Nadeln der Nadelwalze gehalten und gefördert.

Die Kombination aus einer Nadelwalze und einer Schlägerwalze führt dazu, dass das gemahlene oder geschnittene Tabakmaterial mit einer Feuchtigkeit von wenigstens 35% effektiv homogenisiert wird und die Verklumpungen zwischen den Körnern bzw. Kurzfasern des Tabakmaterials aufgehoben wird. Die Schlägerwalze dreht sich mit einer um ein Vielfaches höheren Umfangsgeschwindigkeit als die Nadelwalze und im Gegensinn zur Rotationsrichtung der Nadelwalze und kämmt mit ihren eigenen Nadeln, Stäben, Schabern und dergleichen das Tabakmaterial zwischen den Nadeln der Nadelwalze heraus. Da dies mit einer hohen Geschwindigkeit erfolgt, wird der Verband zwischen den Körnern des feinkörnigen feuchten Tabakmaterials aufgelöst, so dass einzelne Körner oder Fasern des Tabakmaterials in Richtung der Portionierungsvorrichtung geschleudert werden. Klumpen werden hierbei zuverlässig aufgelöst.

Mit dieser Lösung wird das beim Sieben auftretende Problem, dass sich Klumpen und Brücken über dem Sieb aufbauen, vermieden, so dass eine Reinigung eines Siebes mangels Siebes entfallen kann. Die Kombination aus Nadelwalze und Schlägerwalze ist in hohem Maße selbstreinigend, so dass eine Reinigung der Walzen und der Vorrichtung nur noch vergleichsweise selten erfolgen muss.

Ausgehend von diesem Stand der Technik liegt der vorliegenden Erfindung die Aufgabe zugrunde, das Zuführen von gemahlenem oder geschnittenem Tabakmaterial zu einer Portionierungsvorrichtung in einer Homogenisierungsvorrichtung noch effizienter und mit weniger Stillstandszeit verbunden auszuführen, als dies bislang möglich war.

Diese Aufgabe wird durch ein Homogenisierungsmodul für eine Homogenisierungsvorrichtung einer Vorrichtung der Tabak verarbeitenden Industrie zum Zuführen von gemahlenem oder geschnittenem Tabakmaterial mit einem Feuchtigkeitsgehalt von wenigstens 35% zu einer Portionierungsvorrichtung gelöst, wobei das Homogenisierungsmodul eine Kombination aus einer Nadelwalze und einer Schlägerwalze aufweist, wobei die Nadelwalze stromabwärts der Zufördervorrichtung angeordnet ist, um Tabakmaterial von der Zufördervorrichtung zu empfangen und zu der Schlägerwalze zu fördern, wobei die Schlägerwalze ausgebildet ist, Tabakmaterial aus der Nadelwalze in Richtung auf die Portionierungsvorrichtung auszuschlagen, wobei das Homogenisierungsmodul einen Verschmutzungs- oder Reinigungssensor aufweist.

Das Homogenisierungsmodul ist erfindungsgemäß ausgebildet, um Tabakmaterial zu einer einzelnen Portierungseinheit für eine einzelne Portion zuzuführen. Mehrere Homogenisierungsmodule können zu einer Homogenisierungsvorrichtung zusammengefügt werden, um ein paralleles Verarbeiten von Tabakmaterial zu ermöglichen und somit die Produktionsgeschwindigkeit einer Maschine bzw. Vorrichtung der Tabak verarbeitenden Industrie zu erhöhen. Ein einzelnes Homogenisierungsmodul hat den Vorteil, dass es unabhängig von anderen Homogenisierungsmodulen herausnehmbar ist und einlegbar ist. Die Reinigung eines Homogenisierungsmoduls führt somit nicht zum kompletten Stillstand der Produktion. Ein herausgenommenes Homogenisierungsmodul kann auch durch ein bereits gereinigtes frisches Homogenisierungsmodul ausgetauscht werden, so dass selbst in der Produktionsreihe, die das betroffene Homogenisierungsmodul betrifft, die Produktion nur kurzzeitig unterbrochen ist. Auf diese Weise wird die Produktionseffizienz maximiert und die Stillstandszeiten der gesamten Vorrichtung werden minimiert.

Erfindungsgemäß umfasst das Homogenisierungsmodul einen Verschmutzungs- oder Reinigungssensor. Ein solcher Verschmutzungs- oder Reinigungssensor kann beispielsweise auf optischem Wege den Innenraum eines Homogenisierungsmoduls inspizieren, oder die Kraft messen, die nötig ist, um Nadelwalze und Schlägerwalze anzutreiben, wobei die benötigte Antriebskraft bei höherem Verschmutzungsgrad steigt, oder auf akustischem Wege.

Vorzugsweise ist ein, insbesondere verschwenkbarer, Tabakauslass vorgesehen, dessen Auslassposition variabel fixierbar ist. Ein Tabakauslass mit variabel fixierbarer Auslassposition ermöglicht die Anpassung der Geometrie einer Homogenisierungsvorrichtung mit mehreren Homogenisierungsmodulen an die Geometrie einer nachgeschalteten Portionierungsvorrichtung mit mehreren Portionierungseinheiten, die einen Abstand voneinander haben können, der von dem Abstand der Homogenisierungsmodule zueinander unabhängig ist. Dieser Abstand kann größer als, kleiner als oder gleich sein wie der Abstand zwischen den Homogenisierungsmodulen in einer Homogenisierungsvorrichtung, die mehrere Homogenisierungsmodule umfasst.

Vorzugsweise sind für die Nadelwalze und für die Schlägerwalze eine gemeinsame oder zwei getrennte Anschlusskupplungen für Motorantriebe vorgesehen. Als Antriebe werden insbesondere Elektromotoren, die einzeln ansteuerbar sind, oder andere Antriebsmittel verwendet. Die Nadelwalze und die Schlägerwalze drehen sich vorzugsweise mit deutlich unterschiedlicher Rotationsgeschwindigkeit. Die Nadelwalze, die Tabak aus einem Tabakeinlass aufnimmt, bestimmt den Volumenstrom, der zu verarbeiten ist, und kann sich relativ langsam drehen. Die Schlägerwalze dient der Vereinzelung des Tabakmaterials durch Ausschlagen aus den Nadeln der Nadelwalze und dreht sich mit einer deutlich höheren Geschwindigkeit. Typische Werte sind beispielsweise zwei bis vier Umdrehungen der Nadelwalze pro Minute, insbesondere drei Umdrehungen pro Minute, und 200 bis 300 Umdrehungen der Schlägerwalze pro Minute, insbesondere etwa 250 Umdrehungen pro Minute im normalen Produktionsbetrieb.

Für eine effiziente Reinigung ist vorzugsweise vorgesehen, dass ein Gehäuse mit wenigstens einer abnehmbaren Seitenwand vorgesehen ist. Die abnehmbare Seitenwand ist insbesondere vorzugsweise durch eine Hakenkonstruktion mit dem restlichen Gehäuse des Homogenisierungsmoduls lösbar verbunden, ohne Verschraubung. Auf diese Weise kann die Seitenwand binnen Sekunden abgenommen werden und die Nadelwalze und die Schlägerwalze, die vorzugsweise ebenfalls von ihren Achsen lösbar sind, können herausgenommen und gereinigt werden.

Da in dem Homogenisierungsmodul wenig Platz verfügbar ist, ist vorteilhafterweise eine Antriebsmechanik für die Nadelwalze und die Schlägerwalze mit Kegelradgetrieben und/oder Antriebswellen und/oder Riemenübertragung vorgesehen. Diese Antriebs- und Übersetzungsmechaniken benötigen wenig Platz.

Eine Schlägerwalze weist vorzugsweise eine gefräste Schlägerstruktur, Schlägernadeln, Schlägerstacheln oder Schlägernoppen auf. Eine gefräste Schlägerstruktur ist insbesondere einfach und schnell herstellbar, indem tiefe Rillen in einen Block eingefräst werden, die beispielsweise in Umfangsrichtung und quer dazu verlaufen. Die aus einem Material gefräste Schlägerstruktur weist eine hohe Widerstandsfähigkeit auf. Die entsprechenden Strukturen greifen zwischen die Nadeln der Nadelwalze ein, vorzugsweise, ohne diese zu berühren.

Die Nadelwalze weist vorzugsweise Seitenwände auf, zwischen denen Nadeln angeordnet sind. Die Seitenwände dienen als seitliche Führung für den Tabakmaterialstrom und verhindern das Ankleben von Tabakmaterial an den feststehenden Gehäusestrukturen des Homogenisierungsmoduls. Dies sorgt für eine effiziente und störungsarme Materialförderung.

Zur verbesserten Reinigung sind die Nadelwalze und die Schlägerwalze vorzugsweise auf Achsen abnehmbar aufgesteckt.

Die der Erfindung zugrunde liegende Aufgabe wird auch durch eine Homogenisierungsvorrichtung einer Vorrichtung der Tabak verarbeitenden Industrie zum Zuführen von gemahlenem oder geschnittenem Tabakmaterial mit einem Feuchtigkeitsgehalt von wenigstens 35% zu einer Portionierungsvorrichtung gelöst, umfassend eine Mehrzahl von oben beschriebenen erfindungsgemäßen, Homogenisierungsmodulen, die insbesondere nebeneinander angeordnet sind. Vorzugsweise sind die Homogenisierungsmodule unabhängig voneinander aus der Homogenisierungsvorrichtung entnehmbar und in die Homogenisierungsvorrichtung einsetzbar. Damit ist eine Homogenisierungsvorrichtung für eine Mehrzahl von Tabakmaterialströmen geschaffen, die eine Mehrzahl von Produktionslinien von Portionierungsvorrichtungen und Portionierungseinheiten mit Tabakmaterial versorgt und die gereinigt werden kann, ohne den Produktionsfluss vollständig stoppen zu müssen.

Vorzugsweise sind die Nadelwalzen und die Schlägerwalzen der Homogenisierungsmodule jeweils getrennt antreibbar. Für die Homogenisierungsmodule sind vorzugsweise jeweils eigene Elektromotoren vorgesehen oder ein oder mehrere Elektromotoren vorgesehen, die eine oder mehrere gemeinsame Wellen oder einen gemeinsamen Riemenantrieb antreiben, wobei die Homogenisierungsmodule jeweils an die Welle oder die Wellen oder an den Riemenantrieb an- und abkoppelbar sind. Die gemeinsame Welle oder gemeinsamen Wellen liegen somit außerhalb der Homogenisierungsmodule. So ist mittels eines einzelnen oder einer geringen Anzahl starker Antriebe und entsprechender schaltbarer Ankopplungen an die Welle oder die Wellen oder den Riemenantrieb eine effiziente Steuerung der Nadelwalzen und der Schlägerwalzen der einzelnen Homogenisierungsmodule möglich.

Bevorzugt sind vier oder mehr Homogenisierungsmodule, insbesondere sechs bis acht Homogenisierungsmodule, nebeneinander in der Homogenisierungsvorrichtung einsetzbar oder eingesetzt.

Die Homogenisierungsvorrichtung weist vorzugsweise außerdem eine Schnittstelle für ein Homogenisierungsmodul auf, die die Signale eines Füllstandssensors einer Dosiereinheit an das Homogenisierungsmodul überträgt und/oder an Motoren oder Kupplungen, die das Homogenisierungsmodul antreiben, überträgt. Insbesondere weist die Homogenisierungsvorrichtung Steckplätze mit entsprechenden Anschlüssen für die Homogenisierungsmodule auf, so dass einzelne Homogenisierungsmodule im laufenden Betrieb herausgenommen werden können und entweder gereinigt wieder hereingesteckt werden können, um ihre Arbeit fortzusetzen, oder durch frische Homogenisierungsmodule ersetzt werden, die die gleiche Funktion ausführen.

Die der Erfindung zugrunde liegende Aufgabe wird auch durch eine Vorrichtung der Tabak verarbeitenden Industrie zum Zuführen von gemahlenem oder geschnittenem Tabakmaterial mit einem Feuchtigkeitsgehalt von wenigstens 35% zu einer Portionierungsvorrichtung gelöst, umfassend eine Zufördervorrichtung, eine erfindungsgemäße oben beschriebene Homogenisierungsvorrichtung und eine Portion ierungsvorrichtung.

Ferner wird die der Erfindung zugrunde liegende Aufgabe durch ein Verfahren zum Zuführen von gemahlenem oder geschnittenem Tabakmaterial mit einem Feuchtigkeitsgehalt von wenigstens 35% zu einer Portionierungsvorrichtung gelöst, wobei mittels einer Zufördervorrichtung gemahlenes oder geschnittenes Tabakmaterial zu einer erfindungsgemäßen oben beschriebenen Homogenisierungsvorrichtung mit einer Mehrzahl von erfindungsgemäßen, oben beschriebenen Homogenisierungsmodulen zugefördert wird, wobei das Tabakmaterial in den Homogenisierungsmodulen mittels einer Kombination aus jeweils einer Nadelwalze und jeweils einer Schlägerwalze homogenisiert wird, wobei die Nadelwalze mit ihren Nadeln Tabakmaterial von der Zufördervorrichtung aufnimmt und bis zur Schlägerwalze weiterfördert und die Schlägerwalze das Tabakmaterial aus den Nadeln der Nadelwalze in Richtung auf eine anschließende Dosiereinheit der Portionierungsvorrichtung hin ausschlägt, wobei zum Reinigen ein oder mehrere reinigungsbedürftige Homogenisierungsmodule aus der Homogenisierungsvorrichtung entnommen werden, wobei eine Reinigung in bestimmten Wartungsabständen eingeleitet wird oder in Reaktion auf ein Signal eines Reinigungssensors innerhalb des Homogenisierungsmoduls, der einen Verschmutzungsgrad des Homogenisierungsmoduls oder einzelner Komponenten davon erfasst und bei dessen Signal aufgrund eines hohen Verschmutzungsgrades das Homogenisierungsmodul entnommen und gereinigt wird.

Bei dem erfindungsgemäßen Verfahren werden zum Reinigen ein oder mehrere reinigungsbedürftige Homogenisierungsmodule aus der Homogenisierungsvorrichtung entnommen, wobei insbesondere ein entnommenes Homogenisierungsmodul durch ein sauberes Homogenisierungsmodul ersetzt wird. Die Reinigung kann in bestimmten Wartungsabständen eingeleitet werden oder in Reaktion auf ein Signal eines Reinigungssensors innerhalb des Homogenisierungsmoduls, der einen Verschmutzungsgrad des Homogenisierungsmoduls oder einzelner Komponenten davon erfasst und bei dessen Signal aufgrund eines hohen Verschmutzungsgrades das Homogenisierungsmodul entnommen und gereinigt wird.

Auch dieses Verfahren ermöglicht eine kontinuierliche Homogenisierung und Förderung von Tabakmaterial, selbst wenn eines der Homogenisierungsmodule gereinigt werden muss.

Vorzugsweise wird die Förderung von Tabakmaterial in den Homogenisierungsmodulen unabhängig voneinander gesteuert, insbesondere in Abhängigkeit eines Füllstandes einer Vordosierkammer einer an das jeweilige Homogenisierungsmodul anschließenden Dosiereinheit der Portionierungsvorrichtung. Die Dosiereinheiten weisen in einigen Fällen eine Vordosierkammer auf, die einen Füllstandssensor aufweist, dessen Signal dazu verwendet wird, bei Unterschreiten des Mindestfüllstandes dem zugehörigen vorgeschalteten Homogenisierungsmodul zu signalisieren, weiteres Tabakmaterial zu homogenisieren und in die Vordosierkammer zu fördern, bis ein höherer, insbesondere maximaler, Füllstand in der Vordosierkammer erreicht ist.

Vorzugsweise erfolgt das Entnehmen im laufenden Betrieb der Vorrichtung, wobei die Portionierung in einer dem entnommenen Homogenisierungsmodul angeschlossenen Dosiereinheit unterbrochen wird, insbesondere, bis ein sauberes Homogenisierungsmodul an die Stelle des entnommenen Homogenisierungsmoduls eingesetzt worden ist. Das eingesetzte Homogenisierungsmodul kann auch dasselbe, nunmehr gereinigte, zuvor entnommene Homogenisierungsmodul sein.

Schließlich wird die der Erfindung zugrunde liegende Aufgabe auch durch eine Verwendung einer vorstehend beschriebenen erfindungsgemäßen Homogenisierungsvorrichtung mit einer Mehrzahl von erfindungsgemäßen, zuvor beschriebenen Homogenisierungsmodulen zum Homogenisieren von gemahlenem oder geschnittenem Tabakmaterial mit einem Feuchtigkeitsgehalt von wenigstens 35% und zur Zuführung zu einer Mehrzahl von parallel betriebenen Dosiereinheiten einer mehrbahnigen Portionierungsvorrichtung gelöst.

Die zu den zuvor beschriebenen Erfindungsgegenständen, also dem erfindungsgemäßen Homogenisierungsmodul, der erfindungsgemäßen Homogenisierungsvorrichtung, der erfindungsgemäßen Vorrichtung der Tabak verarbeitenden Industrie, dem erfindungsgemäßen Verfahren und der erfindungsgemäßen Verwendung, genannten Eigenschaften, Merkmale und Vorteile gelten ohne Einschränkung auch für die jeweils anderen Erfindungsgegenstände. Diese Erfindungsgegenstände sind aufeinander bezogen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine schematische perspektivische Darstellung einer erfindungsgemäßen Homogenisierungsvorrichtung,
- Fig. 2: eine weitere schematische Perspektivdarstellung der erfindungsgemäßen Homogenisierungsvorrichtung gemäß Figur 1,
- Fig. 3: eine schematische perspektivische Detailansicht eines erfindungsgemäßen Homogenisierungsmoduls,
- Fig. 4: eine weitere schematische perspektivische Ansicht des Homogenisierungsmoduls gemäß Figur 3,
- Fig. 5: eine schematische Schnittdarstellung durch das Homogenisierungsmodul gemäß Figur 3 und
- Fig. 6: eine weitere schematische Schnittdarstellung durch das Homogenisierungsmodul gemäß Figur 3.

In den folgenden Figuren sind jeweils gleiche oder gleichartige Elemente bzw. entsprechende Teile mit denselben Bezugsziffern versehen, so dass von einer entsprechenden erneuten Vorstellung abgesehen wird.

In Fig. 1 ist eine schematische perspektivische Darstellung einer erfindungsgemäßen Homogenisierungsvorrichtung 1 gezeigt. Es handelt sich um eine Homogenisierungsvorrichtung 1 mit acht nebeneinander angeordneten erfindungsgemäßen Homogenisierungsmodulen 11. Die untereinander identisch ausgeführten Homogenisierungsvorrichtungen 11 sind an einem gemeinsamen Halterahmen 2 befestigt und weisen jeweils ein Gehäuse 12 auf, das eine abnehmbare Seitenwand 13 zur leichteren Reinigung aufweist. Dieses Homogenisierungsmodul 11 weist an seiner Oberseite einen Tabakeinlass 14 auf, durch den das Homogenisierungsmodul 11 mit feuchtem Tabakmaterial versorgt wird. An der Unterseite befindet sich jeweils ein verschwenkbarer Tabakauslass 16, der über ein für Tabakmaterial durchlässiges Schwenkgelenk 17 mit dem Gehäuse 12 des entsprechenden Homogenisierungsmoduls 11 verbunden ist.

An der Vorderseite weist jedes Homogenisierungsmodul 11 außerdem einen Handgriff 15 auf, mit dem das entsprechende Modul 11 aus der Homogenisierungsvorrichtung 1 entfernbar ist.

Jedes der Homogenisierungsmodule 11 ist einzeln aus der Homogenisierungsvorrichtung 1 entnehmbar und kann einzeln gereinigt werden.

Bei dem in Fig. 1 rechts dargestellten Homogenisierungsmodul 11 ist in der abnehmbaren Seitenwand 13 jeweils eine Achslagerung 18 einer Nadelwalze und eine Achslagerung 19 einer Schlägerwalze dargestellt.

Die verschwenkbaren Tabakauslasse 16 der Homogenisierungsmodule 11 sind in einer verschwenkten Position dargestellt, bei der die Dosiereinheiten einer nicht dargestellten nachgeschalteten Portionierungsvorrichtung dichter beieinander stehen als die Homogenisierungsmodule 11 in der dargestellten Homogenisierungsvorrichtung 1. Auch ein größerer Abstand ist einstellbar.

Eine entsprechende Portionierungsvorrichtung wird beispielsweise von MediSeal GmbH unter der Bezeichnung T1000 mit sechs bis acht Bahnen angeboten. Die gesamte Vorrichtung 1 hat beispielsweise eine Breite vom 600 mm. Mittels der verschwenkbaren bzw. variablen Tabakauslässe 16 wird der Abstand der Tabakauslässe 16 an die Abstände des Produktformats an der Portionierungsvorrichtung angepasst und kann von Modul zu Modul zwischen beispielsweise 60 mm und 100 mm eingestellt werden. Der Höhenunterschied der Tabakauslässe 16 aufgrund der Verschwenkung wird durch eine einstellbare veränderbare Höhe der Rezeptoren der nicht dargestellten Dosiereinheiten kompensiert.

In Fig. 2 ist eine weitere schematische Perspektivdarstellung der erfindungsgemäßen Homogenisierungsvorrichtung 1 gemäß Fig. 1 aus einer Rückansicht gezeigt. An der Rückseite des Halterahmens 2 ist erkennbar, dass jedes Homogenisierungsmodul 11 einen oberen Haltebolzen 20 und einen unteren Haltebolzen 21 aufweist, die der Befestigung des jeweiligen Homogenisierungsmoduls 11 am Halterand 2 dienen. Dazu weisen die Haltebolzen 20, 21 Befestigungselemente, die der Übersichtlichkeit halber nicht dargestellt sind, auf, insbesondere Schnellverschlusseinrichtungen, federvorgespannte Arretierungsvorrichtungen, Bajonettverschlüsse oder ähnliches.

Zu dem Homogenisierungsmodul 11 sind außerdem zwei Elektromotoren 22 dargestellt, die jeweils eine Nadelwalze bzw. eine Schlägerwalze antreiben. Eine Schnellkupplung verbindet die Elektromotoren 22 mit den Mechaniken, die die Nadelwalze und die Schlägerwalze des jeweiligen Homogenisierungsmoduls 11 antreiben. Insbesondere ist vorzugsweise ein Kontaktschalter vorgesehen, der spätestens in dem Moment, in dem ein Homogenisierungsmodul 11 entnommen wird, die Elektromotoren 22 abschaltet. Die Elektromotoren 22 können auch bereits zuvor abgeschaltet werden. Die Schalter dienen insbesondere als Unterbrecher, so dass die Elektromotoren 22 nicht arbeiten können, so lange an ihrer Stelle kein Homogenisierungsmodul 11 eingesetzt ist.

Das in Fig. 2 dargestellte Antriebskonzept mittels separater Elektromotoren 22 kann auch ersetzt werden durch den Antrieb von einer Welle oder zwei Wellen, oder mehreren, insbesondere segmentierten, Wellen, an die die Mechaniken zum Antrieb der Nadelwalzen und Schlägerwalzen mittels Schaltkupplungen angeschlossen sind.

Fig. 3 zeigt eine schematische perspektivische Detailansicht eines erfindungsgemäßen Homogenisierungsmoduls 11. Hier sind einige Seitenwände und Vollkörper nicht dargestellt, um einen klaren Überblick über die beweglichen Teile des Homogenisierungsmoduls 11 zu bekommen. An der Rückseite des Gehäuses 12 befinden sich ein oberer Führungsbolzen 20 und ein unterer Führungsbolzen 21, wie vorstehend beschrieben. Daneben sind Anschlusskupplungen 23 und 24 für eine Nadelwalze 40 und eine Schlägerwalze 50 angeordnet, auf die beispielsweise die Elektromotoren 22 aus Fig. 2 aufsteckbar sind.

Von der Anschlusskupplung 23 führt eine Antriebswelle 25 zu einem Kegelrad 26, das auf einer kegelförmigen Antriebsfläche 44 der Nadelwalze 40 abrollt und diese somit antreibt. Die Nadelwalze 40 weist an ihrer Umfangsfläche außerdem Nadeln 41 auf, die beidseitig von Seitenwänden 42, 43 besäumt werden.

Die Nadelwalze 40 steckt abnehmbar auf einer Achse 45. Sie empfängt von oben feuchtes Tabakmaterial, das noch nicht homogenisiert ist. Dieses setzt sich zwischen den Nadeln 41 der Nadelwalze 40 fest und wird mit relativ langsamer Geschwindigkeit in Fig. 3 im Uhrzeigersinn in Richtung zur Schlägerwalze 50 hin transportiert.

Die Schlägerwalze 50 weist eine gefräste Schlägerstruktur mit mehreren Längsrillen und Querrillen auf, die so gearbeitet ist, dass die Strukturen zwischen den Nadeln 41 der Nadelwalze 40 eingreifen und mit hoher Geschwindigkeit angetrieben Tabakmaterial aus den Nadeln 41 der Nadelwalze 40 ausschlagen, wodurch das feuchte Tabakmaterial homogenisiert wird. Anstatt der gefrästen Struktur können auch Nadeln, Noppen etc. verwendet werden.

Die Schlägerwalze 50 wird von einem Elektromotor 22 angetrieben, der über eine Anschlusskupplung 24 eine lange Antriebswelle 27 direkt antreibt. Die Drehung der langen Antriebswelle 27 wird über einen Zahnriemen 29 auf eine Umlenkrolle 28 und von dort auf eine kurze Antriebswelle 33 übertragen. Der Zahnriemen 29 läuft außerdem über eine Kombination aus einem Spannelement 31 und einer Läuferrolle 30, die dafür sorgen, dass der Zahnriemen immer unter einer gleichbleibenden Spannung steht, so dass die Drehbewegung der langen Antriebswelle 27 jederzeit zuverlässig auf die kurze Antriebswelle 33 übertragen wird. Die kurze Antriebswelle 33 mündet in einem Kegelrad 34, das auf einer kegelförmigen Antriebsfläche 52 der Schlägerwalze 50 abrollt und diese mit hoher Geschwindigkeit antreibt. Die Schlägerwalze 50 sitzt abnehmbar auf einer Achse 53. Die Mechanik aus langer Antriebswelle 27, Umlenkrollen 28 und 33 sowie kurzer Antriebswelle 33 für die Schlägerwalze 50 ist seitlich gegenüber dem Umfang der Schlägerwalze 50 und der Nadelwalze 40 so weit versetzt, dass ausgeschlagenes Tabakmaterial Raum hat, um aus dem Homogenisierungsmodul 11 ausgestoßen zu werden. Die entsprechenden Leitbleche bzw. Vollkörper, die einen Auslasskanal bilden sowie einen Tabakeinlasskanal, sind in Fig. 3 nicht dargestellt.

Ebenfalls ist in Fig. 3 erkennbar, dass die abnehmbare Seitenwand 13, die in Fig. 3 hinten dargestellt ist, über Haken 13a zum einfach lösbaren Befestigen am Gehäuse 12 verfügt.

Auf der rechten Seite in Fig. 3 ist außerdem dargestellt, dass ein Teil der Antriebsmechanik für die Schlägertrommel 50 in einem Getriebekasten 35 untergebracht ist, von dem eine Seitenwand an der Frontfläche dargestellt ist, an die sich der Handgriff 15 anschließt.

In Fig. 4 ist das Homogenisierungsmodul 11 aus Fig. 3 von der anderen Seiten perspektivisch dargestellt, dieses Mal allerdings mit Leitblechen und Vollkörpern, wobei die Antriebsmechanik bis auf die Anschlusskupplungen 23, 24 verdeckt ist. Auf der linken Seite schließt sich an den Handgriff 15 der geschlossen dargestellte Getriebekasten 35 an. Im Gehäuse 12 des Homogenisierungsmoduls 11 sind die Schlägerwalze 50 und die Nadelwalze 40 jeweils auf ihre Achse 53, 45 aufgesteckt dargestellt. Oberhalb der Nadelwalze 40 befindet sich ein Tabakeinlass 14 in Form eines Tabakeinlasskanals 61, der teilweise von einem Vollkörper des Gehäuses 12 und auf der anderen Seite von einer Abdeckplatte 63 gebildet wird. An der Unterseite befindet sich ein zwischen der Nadelwalze 40 und der Schlägerwalze 50 und durch zwei Leitbleche oder Vollkörper begrenzter Tabakauslasskanal 62, der zu den im Fig. 1 und Fig. 2 dargestellten Tabakauslässen 16 führt.

Bei den Vollkörpern handelt es sich um Teile eines einzelnen konturierten, gefrästen oder gegossenen Vollkörpers.

An der Oberseite und der Unterseite des Gehäuses 13 befinden sich jeweils Aufnahmeöffnungen 13b für Haken 13a einer abnehmbaren Seiten 13, wie sie in Fig. 3 gezeigt ist.

In den Fig. 5 und 6 sind jeweils schematische Schnittdarstellungen durch das Homogenisierungsmodul 11 gemäß Fig. 3 bzw. Fig. 4 dargestellt, und zwar entlang Schnittlinien V-V und VI-VI, die in Fig. 4 an der Oberseite des Gehäuses 12 dargestellt sind. Der in Fig. 5 dargestellte Schnitt V-V verläuft durch den Tabakeinlasskanal 61 und die Walzen 40, 50, während der Schnitt VI-VI in Fig. 6 parallel dazu durch die Antriebsmechanik verläuft, die auch in Fig. 3 dargestellt ist.

In Fig. 5 ist in dem Getriebekasten 35 auf der linken Seite der Zahnriemen 29 mit Umlenkrollen 28 und 30 zu erkennen sowie die Läuferrolle 32, die zur Spannung des Zahnriemens 29 dient.

Im Gehäuse 12 sind zwei Teile eines gefrästen oder gegossenen Vollkörpers 64 dargestellt. Diese bilden zwischen sich einen Tabakeinlasskanal 61 und einen Tabakauslasskanal 62 sowie dazwischen einen Förderkanal 68, in dem Tabakmaterial, das durch den Tabakeinlasskanal 61 auf die Oberfläche der Nadelwalze 40 zwischen die Nadeln 41 gelangt ist, bis zu der Schlägerwalze 50 gefördert wird, die das Tabakmaterial zwischen den Nadeln 41 der Nadelwalze 40 in Richtung auf den Tabakauslasskanal 62 ausschlägt. Dabei wird das nicht dargestellte Tabakmaterial homogenisiert. Die Schlägerwalze 50 dreht sich in der Darstellung in Fig. 5 im Uhrzeigersinn, die Nadelwalze 40 im Gegenuhrzeigersinn. Die Teile des Vollkörpers 64 begrenzen außerdem einen Nadelwalzenraum 66, der im Wesentlichen kreisförmig ist und die Nadelwalze 40 aufnimmt, sowie einen Schlägerwalzenraum 67, der im Wesentlichen ebenfalls im Querschnitt rund ist und die Schlägerwalze 50 aufnimmt.

In Fig. 6 ist aus der gegenüberliegenden Perspektive der Schnitt VI-VI aus Fig. 4 im Querschnitt dargestellt. Im unteren Teil sind die Anschlusskupplung 24 und die lange Antriebswelle 27 des Antriebs für die Schlägerwalze 50 gezeigt. Im Getriebekasten 35 endet die lange Antriebswelle 27 in einer Umlenkrolle 28, über die ein Zahnriemen 29 läuft. Ebenfalls dargestellt sind eine Umlenkrolle 30 und eine Läuferrolle 32 im Getriebekasten 35. Die Umlenkrolle 30 treibt eine kurze Welle 33 für die Schlägerwalze 50 an. Diese endet in einem im Querschnitt dargestellten Kegelrad 34, das auf einer kegelförmigen Antriebsfläche 52 der Schlägerwalze 50 abrollt. Mit dem Bezugszeichen 54 ist eine Achsaufnahme für die Schlägerwalze 50 dargestellt.

Eine Anschlusskupplung 23 an der Rückseite des Gehäuses 12 treibt eine Antriebswelle 25 für die Nadelwalze 40 an. Die Antriebswelle 25 endet in einem Kegelrad 26, der auf einer kegelförmigen Antriebsfläche 44 der Nadelwalze 40 abläuft und diese antreibt. Diese ist in einer Achsaufnahme 46 aufgenommen.

Ebenfalls ist gezeigt, dass in diesem Bereich das Gehäuse 12 ein Vollkörper 64 ist, in dem die entsprechenden Strukturen, beispielsweise die Achsaufnahmen 46, 54, sowie die in Fig. 5 dargestellten Strukturen Tabakeinlasskanal 61, Tabakauslasskanal 62, Nadelwalzenraum 66, Schlägerwalzenraum 67 und Förderkanal 68 ausgefräst oder durch Gießen in einer entsprechend geformten Gießform erzeugt worden sind.

Dieses stellt eine einfache und sehr robuste Lösung dar, die aufgrund der geringen Anzahl beweglicher Teile auch leicht und schnell zu reinigen ist, was sich effizienzerhöhend auswirkt.

### Bezugszeichenliste

- 1: Homogenisierungsvorrichtung
- 2: Halterahmen
- 11: Homogenisierungsmodul
- 12: Gehäuse
- 13: abnehmbare Seitenwand
- 13a: Haken
- 13b: Aufnahmeöffnung für Haken
- 14: Tabakeinlass
- 15: Handgriff
- 16: verschwenkbarer Tabakauslass
- 17: Schwenkgelenk
- 18: Achslagerung der Nadelwalze
- 19: Achslagerung der Schlägerwalze
- 20: oberer Führungsbolzen
- 21: unterer Führungsbolzen
- 22: Elektromotor
- 23, 24: Anschlusskupplung
- 25: Antriebswelle für Nadelwalze
- 26: Kegelrad
- 27: lange Antriebswelle für Schlägerwalze
- 28: Umlenkrolle
- 29: Zahnriemen
- 30: Umlenkrolle
- 31: Spannelement
- 32: Läuferrolle
- 33: kurze Antriebswelle für Schlägerwalze
- 34: Kegelrad
- 35: Getriebekasten
- 40: Nadelwalze
- 41: Nadeln
- 42, 43: Seitenwand
- 44: kegelförmige Antriebsfläche
- 45: Achse
- 46: Achsaufnahme
- 50: Schlägerwalze
- 51: gefräste Schlägerstruktur
- 52: kegelförmige Antriebsfläche
- 53: Achse
- 54: Achsaufnahme
- 61: Tabakeinlasskanal
- 62: Tabakauslasskanal
- 63: Abdeckplatte
- 64: Vollkörper
- 66: Nadelwalzenraum
- 67: Schlägerwalzenraum
- 68: Förderkanal

## Patentansprüche

1. Homogenisierungsmodul (11) für eine Homogenisierungsvorrichtung (1) einer Vorrichtung der Tabak verarbeitenden Industrie zum Zuführen von gemahlenem oder geschnittenem Tabakmaterial mit einem Feuchtigkeitsgehalt von wenigstens 35% zu einer Portionierungsvorrichtung, **dadurch gekennzeichnet, dass** das Homogenisierungsmodul (11) eine Kombination aus einer Nadelwalze (40) und einer Schlägerwalze (50) aufweist, wobei die Nadelwalze (40) stromabwärts der Zufördervorrichtung angeordnet ist, um Tabakmaterial von der Zufördervorrichtung zu empfangen und zu der Schlägerwalze (50) zu fördern, wobei die Schlägerwalze (50) ausgebildet ist, Tabakmaterial aus der Nadelwalze (40) in Richtung auf die Portionierungsvorrichtung auszuschlagen, wobei das Homogenisierungsmodul einen Verschmutzungs- oder Reinigungssensor aufweist.

2. Homogenisierungsmodul (11) nach Anspruch 1, **dadurch gekennzeichnet, dass** ein, insbesondere verschwenkbarer, Tabakauslass vorgesehen ist, dessen Auslassposition variabel fixierbar ist.

3. Homogenisierungsmodul (11) nach Anspruch 1 oder 2, **dadurch gekennzeichnet, dass** für die Nadelwalze (40) und für die Schlägerwalze (50) eine gemeinsame oder zwei getrennte Anschlusskupplungen (23, 24) für Motorantriebe vorgesehen sind.

4. Homogenisierungsmodul (11) nach einem der Ansprüche 1 bis 3, **dadurch gekennzeichnet, dass** eine Antriebsmechanik für die Nadelwalze (40) und die Schlägerwalze (50) mit Kegelradgetrieben (26, 34, 44, 52) und/oder Antriebswellen (25, 27, 33) und/oder Riemenübertragung (28 - 32) vorgesehen ist.

5. Homogenisierungsmodul (11) nach einem der Ansprüche 1 bis 4, **dadurch gekennzeichnet, dass** die Schlägerwalze (50) eine gefräste Schlägerstruktur (51), Schlägernadeln, Schlägerstacheln oder Schlägernoppen aufweist.

6. Homogenisierungsmodul (11) nach einem der Ansprüche 1 bis 5, **dadurch gekennzeichnet, dass** die Nadelwalze (40) Seitenwände (42, 43) aufweist, zwischen denen Nadeln (41) angeordnet sind.

7. Homogenisierungsmodul (11) nach einem der Ansprüche 1 bis 6, **dadurch gekennzeichnet, dass** die Nadelwalze (40) und die Schlägerwalze (50) auf Achsen (45, 53) abnehmbar aufgesteckt sind.

8. Homogenisierungsvorrichtung (1) einer Vorrichtung der Tabak verarbeitenden Industrie zum Zuführen von gemahlenem oder geschnittenem Tabakmaterial mit einem Feuchtigkeitsgehalt von wenigstens 35% zu einer Portionierungsvorrichtung, **dadurch gekennzeichnet, dass** sie eine Mehrzahl von, insbesondere nebeneinander angeordneten, Homogenisierungsmodulen (11) nach einem der Ansprüche 1 bis 7, umfasst.

9. Homogenisierungsvorrichtung (1) nach Anspruch 8, **dadurch gekennzeichnet, dass** die Mehrzahl von Homogenisierungsmodulen (11) unabhängig voneinander aus der Homogenisierungsvorrichtung (1) entnehmbar und in die Homogenisierungsvorrichtung (1) einsetzbar sind.

10. Vorrichtung der Tabak verarbeitenden Industrie zum Zuführen von gemahlenem oder geschnittenem Tabakmaterial mit einem Feuchtigkeitsgehalt von wenigstens 35% zu einer Portionierungsvorrichtung, umfassend eine Zufördervorrichtung, eine Homogenisierungsvorrichtung (1) nach Anspruch 8 oder 9 und eine Portionierungsvorrichtung.

11. Verfahren zum Zuführen von gemahlenem oder geschnittenem Tabakmaterial mit einem Feuchtigkeitsgehalt von wenigstens 35% zu einer Portionierungsvorrichtung, wobei mittels einer Zufördervorrichtung gemahlenes oder geschnittenes Tabakmaterial zu einer Homogenisierungsvorrichtung (1) nach Anspruch 8 oder 9 mit einer Mehrzahl von Homogenisierungsmodulen (11) nach einem der Ansprüche 1 bis 7 zugefördert wird, wobei das Tabakmaterial in den Homogenisierungsmodulen (11) mittels einer Kombination aus jeweils einer Nadelwalze (40) und jeweils einer Schlägerwalze (50) homogenisiert wird, wobei die Nadelwalze (40) mit ihren Nadeln (41) Tabakmaterial von der Zufördervorrichtung aufnimmt und bis zur Schlägerwalze (50) weiterfördert und die Schlägerwalze (50) das Tabakmaterial aus den Nadeln (41) der Nadelwalze (40) in Richtung auf eine anschließende Dosiereinheit der Portionierungsvorrichtung hin ausschlägt, wobei zum Reinigen ein oder mehrere reinigungsbedürftige Homogenisierungsmodule (1) aus der Homogenisierungsvorrichtung entnommen werden, wobei eine Reinigung in bestimmten Wartungsabständen eingeleitet wird oder in Reaktion auf ein Signal eines Reinigungssensors innerhalb des Homogenisierungsmoduls, der einen Verschmutzungsgrad des Homogenisierungsmoduls oder einzelner Komponenten davon erfasst und bei dessen Signal aufgrund eines hohen Verschmutzungsgrades das Homogenisierungsmodul entnommen und gereinigt wird.

12. Verfahren nach Anspruch 11, **dadurch gekennzeichnet, dass** die Förderung von Tabakmaterial in den Homogenisierungsmodulen (1) unabhängig voneinander gesteuert wird, insbesondere in Abhängigkeit eines Füllstandes einer Vordosierkammer einer an das jeweilige Homogenisierungsmodul (11) anschließenden Dosiereinheit der Portionierungsvorrichtung.

13. Verfahren nach Anspruch 11 oder 12, **dadurch gekennzeichnet, dass** ein entnommenes Homogenisierungsmodul (11) durch ein sauberes Homogenisierungsmodul ersetzt wird.

14. Verfahren nach Anspruch 13, **dadurch gekennzeichnet, dass** das Entnehmen im laufenden Betrieb der Vorrichtung erfolgt, wobei die Portionierung in einer dem entnommenen Homogenisierungsmodul (11) angeschlossenen Dosiereinheit unterbrochen wird, insbesondere, bis ein sauberes Homogenisierungsmodul (11) an die Stelle des entnommenen Homogenisierungsmoduls (11) eingesetzt worden ist.

15. Verwendung einer Homogenisierungsvorrichtung (1) nach Anspruch 8 oder 9 mit einer Mehrzahl von Homogenisierungsmodulen nach einem der Ansprüche 1 bis 7 zum Homogenisieren von gemahlenem oder geschnittenem Tabakmaterial mit einem Feuchtigkeitsgehalt von wenigstens 35% und zur Zuführung zu einer Mehrzahl von parallel betriebenen Dosiereinheiten einer mehrbahnigen Portionierungsvorrichtung.

## Claims

1. Homogenising module (11) for a homogenising apparatus (1) of an apparatus of the tobacco processing industry for feeding ground or cut tobacco material having a moisture content of at least 35% to a portioning apparatus, **characterised in that** the homogenising module (11) comprises a combination of a needle roller (40) and a beater roller (50), wherein the needle roller (40) is disposed downstream of the conveying apparatus in order to receive tobacco material from the conveying apparatus and convey tobacco material to the beater roller (50), wherein the beater roller (50) is configured to throw tobacco material from the needle roller (40) in the direction of the portioning apparatus, wherein the homogenising module comprises a contamination or cleaning sensor.

2. Homogenising module (11) according to Claim 1, **characterised in that** a, in particular pivotable, tobacco outlet is provided, the outlet position of which can be variably fixed.

3. Homogenising module (11) according to Claim 1 or 2, **characterised in that** one common or two separate connection couplings (23, 24) for motor drives are provided for the needle roller (40) and the beater roller (50).

4. Homogenising module (11) according to any one of Claims 1 to 3, **characterised in that** a drive mechanism for the needle roller (40) and the beater roller (50) is provided with bevel gears (26, 34, 44, 52) and/or drive shafts (25, 27, 33) and/or belt transmission (28-32).

5. Homogenising module (11) according to any one of Claims 1 to 4, **characterised in that** the beater roller (50) comprises a milled beater structure (51), beater pins, beater spikes or beater studs.

6. Homogenising module (11) according to any one of Claims 1 to 5, **characterised in that** the needle roller (40) comprises side walls (42, 43) between which needles (41) are arranged.

7. Homogenising module (11) according to any one of Claims 1 to 6, **characterised in that** the needle roller (40) and the beater roller (50) are removably fitted onto axles (45, 53).

8. Homogenising apparatus (1) of an apparatus of the tobacco processing industry for feeding ground or cut tobacco material having a moisture content of at least 35% to a portioning apparatus, **characterised in that** said homogenising apparatus comprises a plurality of, in particular adjacently arranged, homogenising modules (11) according to any one of Claims 1 to 7.

9. Homogenising apparatus (1) according to Claim 8, **characterised in that** the plurality of homogenising modules (11) can be removed from the homogenising apparatus (1) and inserted into the homogenising apparatus (1) independently of one another.

10. Apparatus of the tobacco processing industry for feeding ground or cut tobacco material having a moisture content of at least 35% to a portioning apparatus, comprising a conveying apparatus, a homogenising apparatus (1) according to Claim 8 or 9, and a portioning apparatus.

11. Method for feeding ground or cut tobacco material having a moisture content of at least 35% to a portioning apparatus, wherein ground or cut tobacco material is conveyed to a homogenising apparatus (1) according to Claim 8 or 9 having a plurality of homogenising modules (11) according to any one of Claims 1 to 7 by means of a conveying apparatus, wherein the tobacco material is homogenised in the homogenising modules (11) by means of a combination of one respective needle roller (40) and one respective beater roller (50), wherein the needle roller (40) receives tobacco material from the conveying apparatus with its needles (41) and conveys it on to the beater roller (50) and the beater roller (50) throws the tobacco material from the needles (41) of the needle roller (40) in the direction of a subsequent dosing unit of the portioning apparatus, wherein one or more homogenising modules (1) in need of cleaning are removed from the homogenising apparatus in order to be cleaned, wherein cleaning is initiated at specific maintenance intervals or in response to a signal of a cleaning sensor within the homogenising module, which detects a degree of contamination of the homogenising module or of individual components thereof, and upon which signal as a result of a high degree of contamination the homogenising module is removed and cleaned.

12. Method according to Claim 11, **characterised in that** the conveying of tobacco material is independently controlled in the homogenising modules (1), in particular as a function of a fill level of a pre-dosing chamber of a portioning apparatus dosing unit connected to the respective homogenising module (11).

13. Method according to Claim 11 or 12, **characterised in that** a removed homogenising module (11) is replaced with a clean homogenising module.

14. Method according to Claim 13, **characterised in that** removal takes place during the ongoing operation of the apparatus, wherein the portioning in a dosing unit connected to the removed homogenising module (11) is interrupted, in particular until a clean homogenising module (11) has been inserted in the position of the removed homogenising module (11).

15. Use of a homogenising apparatus (1) according to Claim 8 or 9 having a plurality of homogenising modules according to any one of Claims 1 to 7 for homogenising ground or cut tobacco material having a moisture content of at least 35% and for feeding to a plurality of dosing units of a multi-track portioning apparatus which are operated in parallel.

## Revendications

1. Module d'homogénéisation (11) pour un dispositif d'homogénéisation (1) d'un dispositif de l'industrie de traitement du tabac pour amener du matériau de tabac broyé ou découpé ayant une teneur en humidité d'au moins 35 % à un dispositif de mise en portions, **caractérisé en ce que** le module d'homogénéisation (11) comprend une combinaison d'un rouleau à aiguilles (40) et d'un rouleau de battage (50), le rouleau à aiguilles (40) étant disposé en aval du dispositif d'amenée pour recevoir du matériau de tabac provenant du dispositif d'amenée et pour le transporter au rouleau de battage (50), le rouleau de battage (50) étant configuré pour battre le matériau de tabac de façon qu'il en sorte du rouleau (40) en direction du dispositif de mise en portions, le module d'homogénéisation comprenant un capteur d'encrassement et de nettoyage.

2. Module d'homogénéisation (11) selon la revendication 1, **caractérisé en ce qu'**est prévue une sortie de tabac, notamment pivotante, dont la position de sortie peut être fixée de manière variable.

3. Module d'homogénéisation (11) selon la revendication 1 ou 2, **caractérisé en ce que** sont prévus, pour le rouleau à aiguilles (40) et pour le rouleau de battage (50), un accouplement (23, 24) commun ou deux accouplements individuels pour des entraînements motorisés.

4. Module d'homogénéisation (11) selon l'une des revendications 1 à 3, **caractérisé en ce qu'**est prévue, pour le rouleau à aiguilles (40) et le rouleau de battage (50), une mécanique d'entraînement comportant des engrenages à roues coniques (26, 34, 44, 522) et/ou des arbres d'entraînement (25, 27, 33) et/ou une transmission par courroie (28 à 32).

5. Module d'homogénéisation (11) selon l'une des revendications 1 à 4, **caractérisé en ce que** le rouleau de battage (50) présente une structure de battage fraisée (51), des aiguilles de battage, des épines de battage ou des bossages de battage.

6. Module d'homogénéisation (11) selon l'une des revendications 1 à 5, **caractérisé en ce que** le rouleau à aiguilles (40) comprend des parois latérales (42, 43) entre lesquelles des aiguilles (41) sont disposées.

7. Module d'homogénéisation (11) selon l'une des revendications 1 à 6, **caractérisé en ce que** le rouleau à aiguilles (40) et le rouleau de battage (50) sont embrochés, de manière amovible, sur des axes (45, 53).

8. Dispositif d'homogénéisation (1) d'un dispositif de l'industrie de traitement du tabac pour amener du matériau de tabac broyé ou découpé ayant une teneur en humidité d'au moins 35 % à un dispositif de mise en portions, **caractérisé en ce qu'**il comprend une pluralité de modules d'homogénéisation (11), disposés notamment les uns à côté des autres, selon l'une des revendications 1 à 7.

9. Dispositif d'homogénéisation (1) selon la revendication 8, **caractérisé en ce que** lesdits modules de la pluralité de modules d'homogénéisation (11) sont adaptés pour pouvoir être retirés du dispositif d'homogénéisation (1) ou insérés dans le dispositif d'homogénéisation (1), indépendamment les uns des autres.

10. Dispositif de l'industrie de traitement du tabac pour amener du matériau de tabac broyé ou découpé ayant une teneur en humidité d'au moins 35 % à un dispositif de mise en portions, comprenant un dispositif d'amenée, un dispositif d'homogénéisation (1) selon la revendication 8 ou 9 et un dispositif de mise en portions.

11. Procédé d'amener du matériau de tabac broyé ou découpé ayant une teneur en humidité d'au moins 35 % à un dispositif de mise en portions, du matériau de tabac broyé ou découpé étant amené par un dispositif d'amenée à un dispositif d'homogénéisation (1) selon la revendication 8 ou 9 comportant une pluralité de modules d'homogénéisation (11) selon l'une des revendications 1 à 7, le matériau de tabac étant homogénéisé dans les modules d'homogénéisation (11) par une combinaison d'un rouleau à aiguilles (40) respectif et d'un rouleau de battage (50) respectif, le rouleau à aiguilles (40) recevant avec ses aiguilles (41) du matériau de tabac provenant du dispositif d'amenée et le transportant au rouleau de battage (50), le rouleau de battage (50) battant le matériau de tabac de façon qu'il sorte du rouleau (40) en direction d'une unité de dosage du dispositif de mise en portions disposé à la suite du dispositif de mise en portions, pour le nettoyage, un ou plusieurs modules d'homogénéisation (11) nécessitant d'être nettoyés étant retirés du dispositif d'homogénéisation, un nettoyage étant déclenché à des intervalles définis de maintenance ou en réaction à un signal d'un capteur de nettoyage à l'intérieur du module d'homogénéisation qui capte un degré d'encrassement du module d'homogénéisation ou de composantes individuelles de celui-ci et au signal duquel, en raison d'un degré élevé d'encrassement, le module d'homogénéisation est retiré et nettoyé.

12. Procédé selon la revendication 11, **caractérisé en ce que** le transport de matériau de tabac est commandé dans les modules d'homogénéisation (11) indépendamment les uns des autres, notamment en fonction d'un niveau de remplissage d'une chambre de pré-dosage d'une unité de dosage du dispositif de mise en portions disposé à la suite du module d'homogénéisation (11) respectif.

13. Procédé selon la revendication 11 ou 12, **caractérisé en ce qu'**un module d'homogénéisation (11) retiré est remplacé par un module d'homogénéisation propre.

14. Procédé selon la revendication 13, **caractérisé en ce que** le retrait est effectué pendant le fonctionnement du dispositif, la mise en portions dans une unité de dosage raccordé au module d'homogénéisation (11) retiré étant interrompue, notamment jusqu'à ce qu'un module d'homogénéisation (11) propre est inséré à la place du module d'homogénéisation (11) retiré.

15. Utilisation d'un dispositif d'homogénéisation (1) selon la revendication 8 ou 9 avec une pluralité de modules d'homogénéisation (11) selon l'une des revendications 1 à 7 pour homogénéiser du matériau de tabac broyé ou découpé ayant une teneur en humidité d'au moins 35 % et pour le transporter à une pluralité d'unités de dosage fonctionnant en parallèle, d'un dispositif de mise en portions à plusieurs voies.
